# EUROPÄISCHE PATENTSCHRIFT

(11) **EP 1 031 785 B1**
(45) Veröffentlichungstag und Bekanntmachung des Hinweises auf die Patenterteilung: **30.08.2006**
(21) Anmeldenummer: 00102893.5
(22) Anmeldetag: 12.02.2000
(51) Int. Cl.: F21S 8/12, F21W 101/10, F21V 14/08

(54) **Scheinwerfer für Fahrzeuge**
Vehicle headlamp
Projecteur pour véhicules

(30) Priorität: 27.02.1999 DE 19908641
(43) Veröffentlichungstag der Anmeldung: 30.08.2000
(73) Patentinhaber: Hella KGaA Hueck & Co., 59552 Lippstadt (DE)
(72) Erfinder: Eichhorn, Karsten, Dr., 59320 Ennigerloh (DE); Kalze, Franz-Josef, 33428 Harsewinkel (DE); Topp, Ewald, 59609 Anröchte (DE)

(56) Entgegenhaltungen:
- EP-A- 0 573 994
- DE-A- 4 301 936
- FR-A- 2 531 518
- GB-A- 2 179 132
- US-A- 5 343 371

## Beschreibung

Die Erfindung betrifft einen Scheinwerfer für Fahrzeuge mit einem schalenförmigen Reflektor, mit einer in dem Strahlengang des Reflektors angeordneten Linse, mit einer zwischen dem Reflektor und der Linse angeordneten ersten Blende, welche zur Erzeugung einer Hell-Dunkel-Grenze eines Lichtbündels des Scheinwerfers dient, und mit einer oberhalb der ersten Blende angeordneten zweiten Blende, welche zur Erzeugung einer zweiten Hell-Dunkel-Grenze dient.

Ein solcher Scheinwerfer für Fahrzeuge ist aus der DE 43 01 936 A1 bekannt geworden. Der Scheinwerfer weist einen ellipsoidförmigen Reflektor mit einem inneren und äußeren Brennbereich auf. Zwischen dem Reflektor und einer Linse sind eine erste und zweite Blende angeordnet. Die erste Blende ist unterhalb der optischen Achse des Reflektors angeordnet, während die zweite Blende in einem Abstand oberhalb der ersten Blende angeordnet ist. Somit besteht zwischen der ersten und zweiten Blende ein Spalt, der durch Brennlinien der ersten und zweiten Blende begrenzt ist. Die erste Blende bildet mit ihrer Brennlinie eine Hell-Dunkel-Grenze ab, welche ein Lichtbündel des Scheinwerfers nach oben hin begrenzt, während die zweite Blende eine Hell-Dunkel-Grenze abbildet, die das Lichtbündel nach unten hin begrenzt. Durch die obere Hell-Dunkel-Grenze ist das Licht für die Ferne und durch die untere Hell-Dunkel-Grenze das Licht nahe vor dem Fahrzeug bestimmt. Hierbei ist es nachteilig, daß die Beleuchtung nahe vor dem Fahrzeug nicht situationsabhängig einstellbar ist.

Aufgabe der Erfindung ist es, den im Oberbegriff des Anspruchs 1 beschriebenen Scheinwerfer für Fahrzeuge derart zu gestalten, daß eine Nahbeleuchtung eines Feldes vor dem Fahrzeug durch die zweite Blende des Scheinwerfers variabel beeinflußbar ist. Diese Aufgabe wird nach der Erfindung dadurch gelöst, daß die zweite Blende um eine Drehachse, welche horizontal und quer zur optischen Achse verläuft, in mehrere Drehstellungen verstellbar ist und mindestens zwei unterschiedliche Brennlinien aufweist. Die Beleuchtung nahe vor dem Fahrzeug ist während der Fahrt beeinflußbar, wenn die zweite Blende mit einem elektrischen Antrieb des Scheinwerfers gekoppelt ist.

Beim Drehen der Welle von einer Drehstellung in die andere verändert sich die Lage der Hell-Dunkel-Grenze nicht sprunghaft, sondern wandert kontinuierlich, wenn die zweite Blende von einer Wette gebildet ist, deren Mantelfläche für jede Drehstellung eine Brennlinie aufweist. Die Brennlinien können den unterschiedlichsten Verlauf aufweisen, wenn die Mantelfläche der zweiten Blende mindestens in einem zwei unterschiedliche Brennlinien verbindenden Flächenabschnitt der Mantelfläche abweichend und unregelmäßig verläuft. Dadurch kann die Welle so ausgelegt sein, daß die Drehachse durch den Massenschwerpunkt oder nahe dem Massenschwerpunkt der Welle verläuft und somit für die Welle keine Ausgleichsgewichte notwendig sind. Der Abstand der meisten Brennlinien zu der Drehachse kann wesentlich kleiner ausgeführt sein als bei Wellen mit zylindrischen Mantelflächen. Somit ist die Masse der Welle kleiner als bei zylindrischen Wellen, und die elektrischen Antriebsmittel der Welle können entsprechend klein dimensioniert sein.

Bei schneller Fahrt ist es vorteilhaft, wenn eine erste Brennlinie der zweiten Blende konvex verläuft. Dadurch besteht eine Reduzierung der Beleuchtung unmittelbar vor dem Fahrzeug.

Bei Geradeausfahrt ist es vorteilhaft, wenn die zweite Brennlinie der zweiten Blende konkav verläuft. Hierbei besteht eine Reduzierung der Seitenstreuung. Die erste und zweite Brennlinie sollten symmetrisch verlaufen.

Bei Regen bzw. nasser Fahrzbahn ergibt sich für den Gegenverkehr eine Reflexminderung, wenn eine dritte Brennlinie asymmetrisch verläuft und einen Bereich seitlich des Fahrzeugs auf der Gegenfahrbahn abschattet, während die eigene Fahrbahnseite bis nahe vor dem Fahrzeug ausgeleuchtet ist.

Die erste Blende weist ebenfalls, wie die zweite Blende, unterschiedliche Brennlinien auf und baut leicht, wenn die erste Blende um eine Drehachse, welche zu der Drehachse der zweiten Blende parallel verläuft, in mehrere Drehstellungen verstellbar ist und mindestens zwei unterschiedliche Brennlinien aufweist, wobei eine Mantelfläche der ersten Blende mindestens in einem zwei unterschiedliche Brennlinien verbindenden Flächenabschnitt der Mantelfläche abweichend und unregelmäßig verläuft.

Eine Beeinflussung der Vorfeldbeleuchtung erfolgt abhängig von der jeweiligen Drehstellung der ersten Blende, wenn die zweite Blende über ein Getriebe mit der ersten Blende gekoppelt ist. Dadurch ist nur ein einziger elektrischer Antrieb zusammen für beide verstellbaren Blenden erforderlich.

In der Zeichnung ist ein Ausführungsbeispiel nach der Erfindung dargestellt, und zwar zeigen
Figur 1 in einem vertikalen mittleren Längsschnitt einen Scheinwerfer für Fahrzeuge mit verstellbaren Blenden, welche zwischen einem Reflektor und einer Linse angeordnet sind;
Figur 2 in einer perspektivischen Ansicht die verstellbaren Blenden aus Figur 1 mit einem die beiden Blenden koppelnden Getriebe und
die Figuren 3, 4 und 5 unterschiedliche Brennlinien der Blende in Figur 1, welche oberhalb der optischen Achse des Scheinwerfers angeordnet ist.

Der Scheinwerfer weist ein aus Kunststoff bestehendes, topfförmiges Gehäuse (20) auf, dessen vordere Öffnung durch eine schalenförmige, lichtdurchlässige Abschlußscheibe (16) verschlossen ist. Im Inneren des Gehäuses (20) ist ein ellipsoidförmiger Reflektor (1) angeordnet, welcher durch eine nicht dargestellte Verstellvorrichtung um zwei senkrecht zueinander verlaufende Achsen verstellbar ist. Der ellipsoidförmige Reflektor weist im Scheitelbereich eine Öffnung (19) zur Aufnahme einer Lichtquelle (18) auf. Als Lichtquelle (18) dient eine Glühlampe oder eine Gasentladungslampe. Die Lichtquelle (18) ist in einem inneren Brennort des ellipsoidförmigen Reflektors (1) angeordnet. An dem vorderen umlaufenden Rand des Reflektors (1) ist ein Gestell (17) befestigt, welches eine Linse (2) trägt. Die Linse (2) sammelt das von dem Reflektor (1) reflektierte Licht der Lichtquelle (18). Zwischen dem Reflektor (1) und der Linse (2) ist in einem Brennbereich der Linse (2) eine erste Blende (3) angeordnet. Als Blende (3) dient eine Welle, welche um eine Drehachse (11) verstellbar ist, die unterhalb einer optischen Achse (6) des Scheinwerfers horizontal und quer zur Lichtaustrittsrichtung des Scheinwerfers verläuft. Die Blende (3) weist mehrere Brennlinien (12, 13) auf, welche einen unterschiedlichen Verlauf aufweisen. Eine Brennlinie der Blende (3) kann eine Hell-Dunkel-Grenze eines asymmetrischen Lichtbündels und eine andere Brennlinie eine symmetrische Hell-Dunkel-Grenze eines Lichtbündels ergeben. Der zwischen den Brennlinien (12, 13) verlaufende Flächenabschnitt einer Mantelfläche der ersten Blende (3) verläuft in Umfangsrichtung und in Richtung der Drehachse (11) unregelmäßig. Oberhalb der ersten Blende (3) ist eine zweite Blende (4) angeordnet. Die erste und die zweite Blende (3 und 4) sind von einem Halter (21) getragen, der an dem vorderen Rand des Reflektors (1) befestigt ist. Als Blende (4) dient ebenfalls eine Welle, welche unterschiedliche Brennlinien (7, 8, 9) aufweist und zwischen den Brennlinien (7,8,9) in Umfangsrichtung und in Richtung der Drehachse (5) unregelmäßig verläuft. Die Drehachse (5) der zweiten Blende (4) verläuft ebenfalls horizontal und quer zur Lichtaustrittsrichtung. Die weiten Blenden (3, 4) sind über ein Getriebe (15) zwangsgekoppelt. Dadurch ist jeder Drehstellung der ersten Blende (3) eine bestimmte Brennlinie der zweiten Blende (4) der jeweiligen aktiven Brennlinie der ersten Blende (3) zugeordnet. Eine erste Brennlinie (7) der zweiten Blende (4) verläuft konvex und symmetrisch und eine zweite Brennlinie (8) konkav und symmetrisch, während eine dritte Brennlinie (9) asymmetrisch und konvex verläuft.

### Bezugszeichenliste

### Scheinwerfer für Fahrzeuge

- 1: Reflektor
- 2: Linse
- 3: erste Blende
- 4: zweite Blende
- 5: Drehachse
- 6: optische Achse
- 7: erste Brennlinie
- 8: zweite Brennlinie
- 9: dritte Brennlinie
- 10: Mantelfläche
- 11: Drehachse
- 12: Brennlinie
- 13: Brennlinie
- 14: Mantelfläche
- 15: Getriebe
- 16: Abschlußscheibe
- 17: Gestell
- 18: Lichtquelle
- 19: Öffnung
- 20: Gehäuse
- 21: Halter

## Patentansprüche

1. Scheinwerfer für Fahrzeuge mit einem schalenförmigen Reflektor (1), mit einer in dem Strahlengang des Reflektors (1) angeordneten Linse (2), mit einer zwischen dem Reflektor (1) und der Linse (2) angeordneten ersten Blende (3), welche zur Erzeugung einer ersten Hell-Dunkel-Grenze eines Lichtbündels des Scheinwerfers dient, und mit einer oberhalb der ersten Blende (3) angeordneten zweiten Blende (4), welche zur Erzeugung einer zweiten Hell-Dunkel-Grenze dient, **dadurch gekennzeichnet, daß** die zweite Blende (4) um eine Drehachse (5), welche horizontal und quer zur optischen Achse (6) verläuft, in mehrere Drehstellungen verstellbar ist und mindestens zwei unterschiedliche Brennlinien (7, 8, 9) aufweist.

2. Scheinwerfer nach Anspruch 1, **dadurch gekennzeichnet, daß** die zweite Blende (4) von einer Welle gebildet ist, deren Mantelfläche (10) für jede Drehstellung eine Brennlinie (7, 8, 9) aufweist.

3. Scheinwerfer nach Anspruch 2, **dadurch gekennzeichnet, daß** die Mantelfläche (10) der zweiten Blende (4) mindestens in einem zwei unterschiedliche Brennlinien (7,8 bzw. 9) verbindenden Flächenabschnitt der Mantelfläche (10) gegenüber einer Zylinderfläche abweichend und unregelmäßig verläuft.

4. Scheinwerfer nach einem der Ansprüche 1 bis 3, **dadurch gekennzeichnet, daß** eine erste Brennlinie (7 bzw. 9) der zweiten Blende (4) konvex verläuft.

5. Scheinwerfer nach einem der Ansprüche 1 bis 3, **dadurch gekennzeichnet, daß** eine zweite Brennlinie (8) der zweiten Blende (4) konkav verläuft.

6. Scheinwerfer nach einem der Ansprüche 1 bis 5, **dadurch gekennzeichnet, daß** mindestens eine Brennlinie (7, 8) der zweiten Blende (4) symmetrisch verläuft.

7. Scheinwerfer nach einem der Ansprüche 1 bis 5, **dadurch gekennzeichnet, daß** mindestens eine dritte Brennlinie (9) der zweiten Blende (4) asymmetrisch verläuft.

8. Scheinwerfer nach einem der Ansprüche 1 bis 7, **dadurch gekennzeichnet, daß** die erste Blende (3) ebenfalls um eine Drehachse (11), welche zu der Drehachse (5) der zweiten Blende (4) parallel verläuft, in mehrere Drehstellungen verstellbar ist und mindestens zwei unterschiedliche Brennlinien (12, 13) aufweist.

9. Scheinwerfer nach Anspruch 8, **dadurch gekennzeichnet, daß** eine Mantelfläche der ersten Blende (3) mindestens in einem zwei unterschiedliche Brennlinien (12, 13) verbindenden Flächenabschnitt der Mantelfläche (14) gegenüber einer Zylinderfläche abweichend und unregelmäßig verläuft.

10. Scheinwerfer nach Anspruch 8 oder 9, **dadurch gekennzeichnet, daß** die zweite Blende (4) über ein Getriebe (15) mit der ersten Blende (3) gekoppelt ist.

## Claims

1. Vehicle headlamp with a parabolic reflector (1), with a lens (2) arranged in the pattern of reflection of the reflector (1), with a first screen (3), which is arranged between the reflector (1) and the lens (2) and is used to generate a first light/dark cutoff in respect of a light beam from the headlamp, and with a second screen (4) which is arranged above the first screen (3) and is used to generate a second light/dark cutoff, **characterised in that** the second screen (4) can be adjusted in multiple rotational settings on an axis of rotation (5) that runs horizontally and transversely to the optical axis (6), and it has at least two different focal lines (7, 8, 9).

2. Headlamp according to claim 1, **characterised in that** the second screen (4) is constituted by a shaft, the circumferential surface (10) of which has a focal line (7, 8, 9) for each rotational setting.

3. Headlamp according to claim 2, **characterised in that** at least in one sector of the circumferential surface (10) that connects two different focal lines (7, 8 and 9, respectively), the profile of the circumferential surface (10) of the second screen (4) deviates from that of a cylindrical surface and is irregular.

4. Headlamp according to any one of claims 1 to 3, **characterised in that** a first focal line (7 or 9, respectively) of the second screen (4) is convex in profile.

5. Headlamp according to any one of claims 1 to 3, **characterised in that** a second focal line (8) of the second screen (4) is concave in profile.

6. Headlamp according to any one of claims 1 to 5, **characterised in that** at least one focal line (7, 8) of the second screen (4) is symmetrical in profile.

7. Headlamp according to any one of claims 1 to 5, **characterised in that** at least a third focal line (9) of the second screen (4) is asymmetrical in profile.

8. Headlamp according to any one of claims 1 to 7, **characterised in that** the first screen (3) can likewise be adjusted in multiple rotational settings on an axis of rotation (11) running parallel to the axis of rotation (5) of the second screen (4), and has at least two different focal lines (12, 13).

9. Headlamp according to claim 8, **characterised in that** at least in one sector of the circumferential surface (14) that connects two different focal lines (12, 13), the profile of a circumferential surface of the first screen (3) deviates from that of a cylindrical surface and is irregular.

10. Headlamp according to claim 8 or 9, **characterised in that** the second screen (4) is coupled to the first screen (3) via gearing (15).

## Revendications

1. Projecteur pour véhicules automobiles, comportant un réflecteur (1) en forme de coque, une lentille (2) agencée dans la trajectoire du faisceau du réflecteur (1), un premier obturateur (3), qui est agencé entre le réflecteur (1) et la lentille (2) et qui est destiné à générer une première limite clair-obscur d'un faisceau de lumière du projecteur, et un deuxième obturateur (4), qui est agencé au-dessus du premier obturateur (3) et qui est destiné à générer une deuxième limite clair-obscur, **caractérisé en ce que** le deuxième obturateur (4) est réglable dans plusieurs positions de rotation autour d'un axe de rotation (5), qui est horizontal et perpendiculaire à l'axe optique (6), et comporte au moins deux lignes focales (7, 8, 9) différentes.

2. Projecteur selon la revendication 1, **caractérisé en ce que** le deuxième obturateur (4) est formé par une broche, dont la paroi latérale (10) comporte une ligne focale (7, 8, 9) pour chaque position de rotation.

3. Projecteur selon la revendication 2, **caractérisé en ce que** la paroi latérale (10) du deuxième obturateur (4) s'étend en s'écartant d'une surface cylindrique et de manière irrégulière au moins dans une partie de surface de la paroi latérale (10), laquelle relie deux lignes focales (7, 8 ou 9) différentes.

4. Projecteur selon l'une quelconque des revendications 1 à 3, **caractérisé en ce qu'**une première ligne focale (7 ou 9) du deuxième obturateur (4) a une forme convexe.

5. Projecteur selon l'une quelconque des revendications 1 à 3, **caractérisé en ce qu'**une deuxième ligne focale (8) du deuxième obturateur (4) a une forme concave.

6. Projecteur selon l'une quelconque des revendications 1 à 5, **caractérisé en ce qu'**au moins une ligne focale (7, 8) du deuxième obturateur (4) a une forme symétrique.

7. Projecteur selon l'une quelconque des revendications 1 à 5, **caractérisé en ce qu'**au moins une troisième ligne focale (9) du deuxième obturateur (4) a une forme asymétrique.

8. Projecteur selon l'une quelconque des revendications 1 à 7, **caractérisé en ce que** le premier obturateur (3) est également réglable en plusieurs positions de rotation autour d'un axe de rotation (11), qui est parallèle à l'axe de rotation (5) du deuxième obturateur (4), et comporte au moins deux lignes focales (12, 13) différentes.

9. Projecteur selon la revendication 8, **caractérisé en ce qu'**une paroi latérale du premier obturateur (3) s'étend en s'écartant d'une surface cylindrique et de manière irrégulière au moins dans une partie de surface de la paroi latérale (10), laquelle relie deux lignes focales (12, 13) différentes.

10. Projecteur selon la revendication 8 ou 9, **caractérisé en ce que** le deuxième obturateur (4) est couplé au premier obturateur (3) par l'intermédiaire d'un engrenage (15).
